# EUROPÄISCHE PATENTSCHRIFT

(11) **EP 1 617 028 B1**
(45) Veröffentlichungstag und Bekanntmachung des Hinweises auf die Patenterteilung: **17.09.2008**
(21) Anmeldenummer: 04016379.2
(22) Anmeldetag: 16.07.2004
(51) Int. Cl.: E05F 11/48, E05F 11/38

(54) **Fensterheber für eine Kraftfahrzeugtür**
Window regulator for a motor vehicle door
Lève-vitre pour une porte de véhicule

(43) Veröffentlichungstag der Anmeldung: 18.01.2006
(73) Patentinhaber: Brose Fahrzeugteile GmbH & Co. KG, Coburg, 96450 Coburg (DE); Peugeot Citroën Automobiles S.A., 78140 Vélizy Villacoublay (FR)
(72) Erfinder: Florentin, Thierry, 96450 Coburg (DE); Rietdijk, Dalibor, 35584 Wetzlar (DE); Lavernhe, Jerome, 78000 Versailles (FR); Charbonnier, Olivier, 92320 Chatillon (FR)
(74) Vertreter: Tergau & Pohl Patentanwälte

(56) Entgegenhaltungen:
- DE-A- 3 925 864
- DE-A- 4 218 425
- DE-A- 19 608 065
- US-A- 4 094 100
- US-B1- 6 425 208

## Beschreibung

Die Erfindung betrifft einen Fensterheber für eine Kraftfahrzeugtür gemäß dem Oberbegriff von Anspruch 1.

Doppeltgeführte Seilzugfensterheber weisen zwei Führungsschienen auf, an denen je ein die Scheibe tragender Mitnehmer an dem angetriebenen Seizugsystem angelenkt ist. Die oberste Position der Scheibe wird durch Anschläge an den Mitnehmern definiert, welche mit am oberen Ende der Führungsschienen angebrachten Gegenanschlägen zusammenwirken. Bei der Montage des Fensterhebers und der Scheibe in den Mitnehmern ist auf eine exakte Ausrichtung der Elemente zu achten, da sonst die Scheibenoberkante im geschlossenen Zustand nicht richtig im Dichtungsgummi zum liegen kommt. Bei der Einstellung wird bewußt eine Verspannung des Seilzugsystems hervorgerufen, indem der vom Antrieb des Seilzugsystems bei der Hebebewegung der Scheibe direkt gezogene Mitnehmer um einen bestimmte Betrag tiefer als der indirekt gezogene Mitnehmer eingestellt wird. So verbringt erst der indirekt angetriebene Mitnehmer die Scheibe in die obere Endposition, dann durch Nachziehen und Verspannen des Seilzugsystemes der direkt gezogene Mitnehmer.

Die Einstellung eins solchen Fensterhebers ist sehr diffizil, da der Motor bei gegebener Leistung und unter Berücksichtigung von Bordspannungstoleranzen nur eine bestimmte Verspannung im Seilzugsystem bewirken kann. Es ist also nur ein Nachziehen um eine maximale Wegstrecke möglich.

Aus der DE 39 25 864 C2 ist ein doppeltgeführter Seilzugfensterheber bekannt, bei welchem die oberste Position der Scheibe durch Anschläge definiert ist. Hierzu ist der Scheibe im vorderen und im hinteren Bereich je ein Anschlag zugeordnet, welche fest mit jeweils dem vorderen und dem hinteren Mitnehmer verbunden sind. Diese mitbewegten Anschläge wirken mit je einem Anschlag an der Fahrzeugtür zusammen.

Bei diesem Seilfensterheber ist einem Anschlag ein Federelement zugeordnet, welches zwischen dem angetriebenen Seil und dem Scheibenmitnehmer geschaltet ist. Es handelt sich hierbei um den direkt gezogenen Mitnehmer, der über den kürzesten Seilweg mit dem Fensterheberantrieb gekoppelt ist. So wird erreicht, dass zunächst der mit dem Federelement am Seil angelenkte Mitnehmer und dann der zweite, direkt am Seil angelenkte Mitnehmer mit dem Anschlag an der Fahrzeugtür in Kontakt kommt.

Nachteilig bei dieser Lösung ist, dass die Feder im geschlossenen Zustand der Scheibe dauerhaft beansprucht wird, was auf Grund von Materialermüdung zu einem Nachlassen der Federkraft führen kann. Ein einmaliges Ausrichten der die Scheibe haltenden Mitnehmer bei der Montage kann durch diese Lösung jedoch nicht vermeiden werden. Das exakte Ausrichten der beiden Mitnehmer ist aber zeitaufwändig, verursacht Kosten und ist gerade bei rahmenlosen Türen, bei welchen die Scheibe der Tür mit einer an der Karrosserie angebrachten Gummidichtung zusammenwirkt, sehr wichtig.

Einen Mitnehmer zur Anbindung einer Fensterscheibe an einen Fensterheber, in welche die Scheibe zunächst eingeführt und dann durch Aufbau einer Klemmkraft gehalten wird, ist aus der DE 42 18 425 A1 bekannt. Die Scheibe wird zwischen zwei Halteplatten geschoben, ausgerichtet und sodann geklemmt.

Aus der DE 102 43 496 A1 ist ein Mitnehmer für einen Seilzugfensterheber bekannt, welcher eine Justier- und eine Klemmvorrichtung aufweist. Die Scheibe kann mittels der Justiervorrichtung ausgerichtet werden, wobei nach der Ausrichtung das endgültige Klemmen der Scheibe erfolgt.

Nachteilig bei diesen vorbekannten Lösungen ist, daß die Scheibe zeitaufwändig auszurichten ist. Die Justiervorrichtung der DE 102 43 496 A1 bietet hier zwar eine gewisse Erleichterung, bedingt aber zusätlich einen höheren Bauteilaufwand.

Aufgabe der vorliegenden Erfindung ist es daher, einen Fensterheber nach dem Oberbegriff des Anspruchs 1 derartig weiterzubilden, dass die Scheibe einfach und ohne zusätzliche Justierarbeiten ausgerichtet werden kann. Gelöst wird diese Aufgabe durch die Merkmale des Anspruchs 1. Weiterbildungen der Erfindung ergeben sich aus den Unteransprüchen.

Nach der Erfindung ist vorgesehen, dass der direkt angetriebene Mitnehmer des Fensterhebers ein federelastisches Element aufweist, durch welches die Scheibe im noch nicht im Mitnehmer befestigten Zustand oberhalb der Fixierposition gehalten wird, also höher steht und daher entgegen der Federkraft nach unten gedrückt werden muss. Der zugeordnete Anschlag, der zur Begrenzung der obersten Scheibenposition mit einem Gegenanschlag der Fahrzeugtür zusammenwirkt, ist direkt an der Scheibe bzw. an einem direkt mit der Scheibe verbundenen Träger angebracht. Der Anschlag kann aufgeklebt, angeschraubt oder geclipst sein. Auch ein angeformter Bereich der Scheibe selbst kann diesen Anschlag bilden. Vorzugsweise sind die Anschläge an der Glasscheibe einstellbar angebracht bzw. werden unter Verwendung einer einstellbaren Justiereinrichtung geklebt. Auch der Gegenanschlag an der Fahrzeugtür - alternativ kann dieser auch an der Gleitschiene des Fensterhebers angebracht sein - ist vorzugsweise einstellbar ausgebildet. Je nach den Gegebenheiten der Fahrzeugtür kann auch ein Gegenanschlag an der Tür, dem Türkörper, der zweite Gegenanschlag am Fensterheber, der Führungsschiene angebracht sein.

Zum Befestigen der Scheibe wird diese auf das Federelement des Mitnehmers aufgelegt. Der Mitnehmer wird dann nach oben verfahren und so die Scheibe mit nach oben bewegt, bis der an der Scheibe befestigte Anschlag mit dem Gegenanschlag der Tür in Kontakt kommt. Eine Weiterbewegung des Mitnehmers erfolgt nun gegen die Kraft des Federelementes, bis sich die gewünschte und durch die Federkonstante des federelastischen Elementes vorgegebene Verspannung im Seilzugsystem eingestellt hat. In dieser Position - Scheibe bzgl. Mitnehmer - wird dann die Scheibe im Mitnehmer fixiert. Bei einem bevorzugt als Klemmvorrichtung ausgebildeten Mitnehmer wird nun die Klemmung der Scheibe erzeugt.

Bei dem Federelement kann es sich um eine Druckfeder, eine Bügelfeder, einen federelastischen Werkstoff oder um eine elastische Eigenschaften aufweisende Anformung des Mitnehmers handeln. Die Auslegung des Federelementes ist dergestalt, dass sich bis zum Fixieren der Scheibe in dem Mitnehmer die gewünschte Verspannung zwischen dem direkt und indirekt angetriebenen Mitnehmer aufgebaut hat.

Das Verfahren der Scheibe in die obere Endposition zum Fixieren in dem direkt angetriebenen Mitnehmer erfolgt bevorzugt mit einer reduzierten Leistung des Antriebsmotors. So werden niedriege Bordspannungen simuliert und es ist gewährleistet, dass die vorgesehene Verspannung auch bei ungünstigen Spannungsverhältnissen aufgebaut wird, die Scheibe also stets dicht schließend im Dichtgummi positioniert ist.

Im folgenden wird ein Ausführungsbeispiel der Erfindung anhand einer Zeichnungen näher erläutert. Darin zeigen:
- Figur 1 und 2: eine Seitenansicht des Fensterhebers,
- Figur 3: ein Schnitt durch einen Mitnehmer, und
- Figur 4: der Mitnehmer in perspektivischer Ansicht.

Die Figuren 1 und 2 zeigen einen an sich bekannten Fensterheber mit zwei Führungsschienen 1, 2, einem Seilzugsystem 3 mit Umlenkrollen 4 und einem Antrieb 5. Entlang der Führungsschienen 1, 2 ist je ein als Klemmvorrichtung ausgebildeter Mitnehmer 6, 7 beweglich an dem Seilzugsystem 3 angelenkt. Die Mitnehmer 6, 7 tragen eine in sie einstellbare Scheibe 8, welche im Bereich der Mitnehmer 6, 7 Öffnungen 9, 10 aufweisen, durch welche jeweils eine Schraube hindurchsteckbar ist, durch die die Klemmung erzeugt wird. In den beiden Figuren ist die Scheibe gestrichelt dargestellt - die Öffnungen 9, 10 sind ebenfalls gestrichelt dargestellt. Der Mitnehmer 7 wird vom Antrieb 5 direkt gezogen, der Mitnehmer 6 indirekt.

Die Scheibe 8 weist an der Vorderseite und an der Hinterseite jeweils einen Anschlag 12, 13 auf, dem an der Fahrzeugtür ein entsprechender Gegenanschlag 14, 15 zugeordnet ist. Bei der Montage wird die Scheibe 8 zunächst in den vorderen, indirekt angetriebenen Mitnehmer 6 eingesetzt und auf ein im hinteren Mitnehmer 7 angeordnetes, federelastisches Element in Form einer Druckfeder 16 aufgelegt. Das Federmittel 16 ist derartig ausgelegt, dass die Scheibe 8 eine zu hohe Position im Mitnehmer 7 einnimmt, also entgegen einer Federkraft in die zur Fixierung (Klemmung) vorgesehene Position gedrückt werden muss. Die Mitnehmer 6, 7 befinden sich dabei in einer mittleren Position bzgl. der Führungsschienen 1, 2. Der Mittnehmer 7 weist ferner eine Öffnung 11 auf, welche so dimensioniert ist, dass die durch die Öffnung 10 in der Scheibe 8 gesteckte Schraube 17 (Figur 2) vor dem Klemmen die erforderliche Beweglichkeit der Scheibe 8 gegenüber dem Mitnehmer 7 erlaubt - die Bewegung entgegen der Kraft des federelastischen Elementes.

Die Gegenanschläge 14, 15 an der nicht dargestellten Fahrzeugtür definieren in Verbindung mit den Anschlägen 12, 13 an der Scheibe 8 die oberste Position der Fahrzeugtür. Wird nun der Fensterheber betätigt und die Scheibe 8 nach oben gefahren, so gelangt durch die auf dem hinteren Mitnehmer 7 höher stehende Scheibe 8 zunächst der hintere Anschlag 12 in Kontakt mit dem Gegenanschlag 15 der Fahrzeugtür, dann der vordere Anschlag 13 mit dem Gegenanschlag 14. Durch Zusammendrücken des Federelementes 16 wird die Scheibe 8 in den hinteren Mitnehmer 7 hineingedrückt. Hierbei baut sich die benötigte Verspannung zwischen vorderem und hinterem Mitnehmer 6, 7 auf. Die Scheibe 8 ist nun durch die Anschläge 12, 13 exakt in der oberen Position bzgl. der Fahrzeugtür ausgerichtet und kann mittels der Schraube 17 im Mitnehmer 7 geklemmt werden. Durch die bis zum Klemmen der Scheibe 8 im Mitnehmer 7 aufgebaute Verspannung ergibt sich ein fester Sitz der Scheibenoberkannte in der zugehörigen, nicht dargestellten Dichtung.

Bei der Ausführungsform nach Figur 3 und 4 ist die Scheibe nicht direkt im Mitnehmer 7 eingelassen. Die Scheibe 8 ist an ihrer Unterseite mit deren dem Mitnehmer 7 zugewandten Bereich in einen Halter 20 eingelassen. Dieses Profilteil als Halter 20 ist an dem zur Scheibenunterkante gewandten Bereich U-förmig ausgebildet. Weiterhin weist der Halter 20 an dem zur Führungsschiene 2 gerichteten Seite eine den Anschlag 12 darstellende Anformung auf. Diese Anformung (Anschlag 12) wirkt in der erläuterten Weise mit dem an der Führungsschiene befestigten Gegenanschlag 15 zusammen.

Die Scheibe 8 ist mittels Klebstoff 21 in der U-förmigen Aufnahme des Halters 20 befestigt. Hierzu wurde die Scheibe 8 zunächst gegenüber dem Halter 20 ausgerichtet. Dies gleicht Glastoleranzen aus - die Scheibe 8 nimmt so eine definierte Position bzgl. dem Anschlag 12 ein.

Der Halter 20 weist an seiner Unterkannte eine Führungsnut 22 auf, welche mit einem Führungsstift 18 an dem Mitnehmer 7 zusammenwirkt. Durch diese Paarung - Fuhrungsnut-Führungsstift - erfolgt die Ausrichtung der Scheibe 8 in Fahrtrichtung (X-Richtung). Entsprechend wird die Scheibe beim Einlassen und Einkleben in den Halter ausgerichtet. Justierungen bei der Türendmmontage sind somit nicht mehr nötig. Eine Ausrichtung senkrecht zur Ebene der Scheibe - Y-Richtung - erfolgt durch eine Führungsgabel 19, welche an dem Mitnehmer 7 angebracht ist. Durch diese Führungsgabel erfolgt eine Zentrierung des Halters 20 und der Scheibe 8.

In der in Figur 3 und 4 dargestellten Ausführung ist das Federelement 16 als ein Federelastisches Gummistück ausgebildet, welches in den Mitnehmer 7 eingelassen ist. Entgegen der Kraft dieses Gummistückes 16 wird die Scheibe mit dem Halter 20 in den Mitnehmer gedrückt und, nachdem der Anschlag 12 mit dem Gegenanschlag 15 in Kontakt gebracht wurde, mittels der Schraube 17 befestigt.

### Bezugszeichenliste

- 1: Führungsschiene
- 2: Führungsschiene
- 3: Seilzugsystem
- 4: Umlenkrolle
- 5: Antrieb
- 6: Mitnehmer
- 7: Mitnehmer
- 8: Scheibe
- 9: Halteelement
- 10: Öffnung (Scheibe 8)
- 11: Öffnung (Mitnehmer 7)
- 12: Anschlag
- 13: Anschlag
- 14: Gegenanschlag
- 15: Gegenanschlag
- 16: federelastisches Element
- 17: Schraube
- 18: Führungsstift
- 19: Führungsgabel
- 20: Halter (Profil)
- 21: Klebstoff
- 22: Führungsnut

## Patentansprüche

1. Fensterheber für eine Kraftfahrzeugtür, mit zwei entlang jeweils einer Führungsschiene (1,2) bewegbaren und die Scheibe (8) aufnehmenden Mitnehmern (6,7), welche an einen antreibbaren, geschlossenen Seilzug (3) angelenkt sind, und mit die obere Position der Scheibe (8) definierenden Anschlägen (12,13), welche mit an der Kraftfahrzeugtür angebrachten Gegenanschlägen (14,15) zusammenwirken, wobei einem der Mitnehmer (7) ein Federelement (16) zugeordnet ist,
**dadurch gekennzeichnet,**
- **dass** die Anschläge (12,13) an der Scheibe (8) angebracht sind,
- **dass** das Federelement (16) zwischen dem Mitnehmer (7) und der Scheibe (8) angeordnet ist, und
- **dass** Fixiermittel (10,11,17) vorgesehen sind, um die Scheibe (8) unter Vorspannung des Federelementes (16) am Mitnehmer (7) zu befestigen.

2. Fensterheber nach Anspruch 1,
**dadurch gekennzeichnet,**
**dass** die Scheibe (8) über einen Halter (20) in den Mitnehmer (7) mit zugeordnetem Federelement (16) eingesetzt ist.

3. Fensterheber nach Anspruch 1 oder 2,
**dadurch gekennzeichnet,**
**dass** die Scheibe (8) bzw. der Halter (20) und der Mitnehmer (7) jeweils eine Öffnung (10,11) aufweisen, durch welche eine Schraube (17) zur Erzeugung einer Klemmkraft hindurchgeführt ist.

4. Fensterheber nach Anspruch 2 oder 3,
**dadurch gekennzeichnet,**
**dass** der Halter (20) eine U-förmige Aufnahme für die Scheibe (8) aufweist.

5. Fensterheber nach einem der Ansprüche 2 bis 4,
**dadurch gekennzeichnet,**
**dass** der Anschlag (12) am Halter (20) angebracht ist.

6. Fensterheber nach Anspruch 5,
**dadurch gekennzeichnet,**
**dass** der Halter (20) eine Führung (18,22) gegenüber dem Mitnehmer (7) aufweist.

7. Fensterheber nach einem der Ansprüche 1 bis 6,
**dadurch gekennzeichnet,**
**dass** die Führung als eine am Halter (20) angebrachte Führungsnut (22) und ein am Mitnehmer (7) angerachter Führungsstift (18) ausgebildet ist, der mit der Führungsnut (22) zusammenwirkt.

8. Justierverfahren eines Fensterhebers nach einem der Ansprüche 1 bis 7,
**dadurch gekennzeichnet,**
- **dass** die an dem einen Mitnehmer (6) befestigte und auf das Federelement (16) des anderen Mitnehmers (7) aufgelegte Scheibe (8) mittels des Seilzugs (3) nach oben verfahren und die Anschläge (12,13) gegen die Gegenanschlägen (14,15) geführt werden, wobei das Federelementes (16) vorspannt wird, und
- **dass** die in dieser Position ausgerichtete Scheibe (8) im Mitnehmer (7) befestigt wird.

9. Justierverfahren eines Fensterhebers nach Anspruch 8,
**dadurch gekennzeichnet,**
**dass** die Scheibe (8) in dem Mitnehmer (7) klemmend fixiert wird.

10. Justierverfahren eines Fensterhebers nach Anspruch 8,
**dadurch gekennzeichnet,**
**dass** die im Halter (20) fixierte Scheibe (8) über diesen mit dem Federelement (16) zusammenwirkend im Mitnehmer (7) befestigt wird.

## Claims

1. Window lifter for a motor-vehicle door, having two drivers (6, 7) which can be moved along in each case one guide rail (1, 2), receive the pane (8) and are articulated on a drivable, closed cable pull (3), and having stops (12, 13) which define the upper position of the pane (8) and interact with counterstops (14, 15) which are attached to the motor-vehicle door, one of the drivers (7) being assigned a spring element (16),
**characterized**
- **in that** the stops (12, 13) are attached to the pane (8),
- **in that** the spring element (16) is arranged between the driver (7) and the pane (8), and
- **in that** fixing means (10, 11, 17) are provided, in order to fasten the pane (8) to the driver (7) under prestress of the spring element (16).

2. Window lifter according to Claim 1, **characterized in that** the pane (8) is inserted via a holding device (20) into the driver (7) with associated spring element (16).

3. Window lifter according to Claim 1 or 2, **characterized in that** the pane (8) or the holding device (20) and the driver (7) have in each case one opening (10, 11), through which a screw (17) is guided in order to produce a clamping force.

4. Window lifter according to Claim 2 or 3, **characterized in that** the holding device (20) has a U-shaped receptacle for the pane (8).

5. Window lifter according to one of Claims 2 to 4, **characterized in that** the stop (12) is arranged on the holding device (20).

6. Window lifter according to Claim 5, **characterized in that** the holding device (20) has a guide (18, 22) opposite the driver (7).

7. Window lifter according to one of Claims 1 to 6, **characterized in that** the guide is formed as a guide groove (22) which is attached to the holding device (20) and as a guide pin (18) which is attached to the driver (7) and interacts with the guide groove (22).

8. Adjusting method of a window lifter according to one of Claims 1 to 7, **characterized**
- **in that** the pane (8) which is fastened to the one driver (6) and is placed onto the spring element (16) of the other driver (7) is moved upwards by means of the cable pull (3) and the stops (12, 13) are guided against the counterstops (14, 15), the spring element (16) being prestressed, and
- **in that** the pane (8) which is aligned in this position is fastened in the driver (7).

9. Adjusting method of a window lifter according to Claim 8, **characterized in that** the pane (8) is fixed with a clamping action in the driver (7).

10. Adjusting method of a window lifter according to Claim 8, **characterized in that** the pane (8) which is fixed in the holding device (20) is fastened in the driver (7) so as to interact with the spring element (16) via the said holding device (20).

## Revendications

1. Lève-vitre pour une porte de véhicule, comportant deux éléments d'entraînement (6, 7) mobiles chacun le long d'un rail de guidage (1, 2) et recevant la vitre (8), lesquels sont articulés sur un câble Bowden (3) fermé susceptible d'être entraîné, et comportant des butées (12, 13) définissant la position supérieure de la vitre (8), qui coopèrent avec des contrebutées (14, 15) montées sur la porte de véhicule, un élément ressort (16) étant associé à un des éléments d'entraînement (7),
**caractérisé en ce que**
- les butées (12, 13) sont montées sur la vitre (8),
- l'élément ressort (16) est agencé entre l'élément d'entraînement (7) et la vitre (8), et
- il est prévu des moyens de fixation (10, 11, 17) pour fixer la vitre (8) sur l'élément d'entraînement (7) sous précontrainte de l'élément ressort (16).

2. Lève-vitre selon la revendication 1,
**caractérisé en ce que**
la vitre (8) est insérée dans l'élément d'entraînement (7) avec l'élément ressort (16) associé, par l'intermédiaire d'un support (20).

3. Lève-vitre selon l'une des revendications 1 ou 2,
**caractérisé en ce que**
la vitre (8) ou le support (20) et l'élément d'entraînement (7) présentent chacun une ouverture (10, 11) à travers laquelle est introduite une vis (17) pour produire une force de serrage.

4. Lève-vitre selon la revendication 2 ou 3,
**caractérisé en ce que**
le support (20) présente un logement en forme de U pour la vitre (8).

5. Lève-vitre selon l'une des revendications 2 à 4,
**caractérisé en ce que**
la butée (12) est montée sur le support (20).

6. Lève-vitre selon la revendication 5,
**caractérisé en ce que**
le support (20) présente un guidage (18, 22) à l'opposé de l'élément d'entraînement (7).

7. Lève-vitre selon l'une des revendications 1 à 6,
**caractérisé en ce que**
le guidage est réalisé sous forme d'une gorge de guidage (22) montée sur le support (20) et d'une goupille de guidage (18) montée sur l'élément d'entraînement (7) qui coopère avec la gorge de guidage (22).

8. Procédé d'ajustage d'un lève-vitre selon l'une des revendications 1 à 7, **caractérisé en ce que**
- la vitre (8) fixée sur l'un des éléments d'entraînement (6) et sur l'élément ressort (16) de l'autre élément d'entraînement (7) est déplacée vers le haut au moyen du câble Bowden (3), et les butées (12, 13) sont guidées contre les contrebutées (14, 15), l'élément ressort (16) étant précontraint, et
- **en ce que** la vitre (8) orientée dans cette position est fixée dans l'élément d'entraînement (7).

9. Procédé d'ajustage d'un lève-vitre selon la revendication 8,
**caractérisé en ce que**
la vitre (8) est fixée par serrage dans l'élément d'entraînement (7).

10. Procédé d'ajustage d'un lève-vitre selon la revendication 8,
**caractérisé en ce que**
la vitre (8) fixée dans le support (20) est fixée dans l'élément d'entraînement (7) via ledit support en coopérant avec l'élément ressort (16).
